# EUROPÄISCHE PATENTSCHRIFT

(11) **EP 0 292 432 B1**
(45) Veröffentlichungstag und Bekanntmachung des Hinweises auf die Patenterteilung: **02.05.1991**
(21) Anmeldenummer: 88810306.6
(22) Anmeldetag: 11.05.1988
(51) Int. Cl.: A62B 18/08

(54) **Trinkvorrichtung für eine Schutzmaske**
Device for allowing the consumption of liquids whilst wearing a breathing mask
Dispositif permettant la consommation d'aliments liquides lors du port d'un masque respiratoire

(30) Priorität: 20.05.1987 CH 1944/87
(43) Veröffentlichungstag der Anmeldung: 23.11.1988
(73) Patentinhaber: Huber + Suhner AG Kabel-, Kautschuk-, Kunststoffwerke, CH-8330 Pfäffikon (CH)
(72) Erfinder: Diggelmann, Walter, CH-8484 Weisslingen (CH); Fehr, Rudolf, CH-8320 Fehraltorf (CH)
(74) Vertreter: Wenger, René

(56) Entgegenhaltungen:
- EP-A- 0 154 006
- DE-C- 649 432
- DE-C- 697 407
- US-A- 3 635 217
- US-A- 3 645 261
- US-A- 3 731 717

## Beschreibung

Die Erfindung betrifft eine Trinkvorrichtung für eine Schutzmaske gemäss dem Oberbegriff von Anspruch 1. Bei modernen Schutzmasken für militärische Zwecke soll während dem Tragen die Aufnahme flüssiger Nahrung ohne Gefährdung durch giftige Kampfstoffe oder radioaktiven Staub möglich sein. Zu diesem Zweck wird der an der Maske angeordnete Trinkschlauch beispielsweise an eine Feldflasche angekuppelt. Die Ventilvorrichtung soll gewährleisten, dass keine ungefilterte Umgebungsluft ins Innere der Maske gelangen kann und dass in ungekuppeltem Zustand keine Kontamination des Trinkschlauches erfolgen kann.

Wie z.B. aus der US-A-3,731,717 ersichtlich ist, sind bereits Schutzmasken bekannt, bei denen am Ende des Trinkschlauches ein konventionelles Federventil angeordnet ist, das beim Anpressen gegen ein Rohrende öffnet. Derartige Federventile haben jedoch den Nachteil, dass sie nur in eine Richtung öffnen und dass daher nach dem Abschluss des Trinkvorgangs eine stehende Flüssigkeitssäule im Trinkschlauch verbleibt, da dieser nicht ausgeblasen werden kann. Ein weiterer Nachteil konventioneller Federventile besteht darin, dass die Reinigung schwierig ist und eine komplette Demontage des Ventils erfordert.

Es ist daher eine Aufgabe der Erfindung, eine Trinkvorrichtung der eingangs genannten Art zu schaffen, die bei grösstmöglicher Sicherheit einfach zu handhaben ist und die leicht gereinigt werden kann. Diese Aufgabe wird erfindungsgemäss mit einer Trinkvorrichtung gelöst, welche die Merkmale im Anspruch 1 aufweist.

Das flexible Membranteil stellt ein Ventil dar, welches auf zwei Seiten geöffnet werden kann. Einerseits kann das Membranteil durch mechanischen Druck von aussen derart deformiert werden, dass die Dichtwirkung an der umlaufenden Schulter aufgehoben wird und ein ausreichender Durchflussquerschnitt freigelegt wird. Diese Dichtwirkung kann jedoch auch durch Ueberdruck von innen durch Einblasen von Atemluft aufgehoben werden, wobei das Membranteil als Rückschlagventil wirkt.

Eine besonders vorteilhafte Halterung ergibt sich, wenn das Membranteil mit einem zentralen Haltezapfen versehen ist, der hinter Haltenocken in der Oeffnung des Kupplungszapfens einrastbar ist und wenn mittels der Haltenocken der Hub des Membranteils bei dessen Deformation begrenzbar ist. Das Membranteil lässt sich so auf einfachste Weise mit einem Taschenmesser oder dergleichen herausheben, so dass der Kupplungszapfen und das Membranteil gereinigt werden können. Durch den Abstand zwischen den Haltenocken und der umlaufenden Schulter kann die Vorspannung am Membranteil derart gewählt werden, dass im ungekuppelten Zustand eine ausreichende Dichtwirkung gewährleistet ist.

Eine besonders vorteilhafte Entnahme flüssiger Nahrung aus einem Behälter wird dadurch gewährleistet, dass der Kupplungszapfen in ein Anschlussstück einrastbar ist, das mit einer Oeffnung und mit einem durch die Oeffnung geführten Ventilstössel versehen ist und dass bei eingerastetem Kupplungszapfen das Membranteil mit dem Ventilstössel deformierbar ist und der Ventilstössel gleichzeitig in Oeffnungsstellung pressbar ist. Mit dieser Anordnung ist auf einfachste Weise gewährleistet, dass erst bei voll eingerasteter Kupplung eine Verbindung zwischen Trinkschlauch und Flüssigkeitsbehälter hergestellt wird. Bei nicht bzw. bei nicht korrekt eingerasteter Kupplung bleibt sowohl der Kupplungszapfen als auch das Anschlussstück flüssigkeitsdicht verschlossen.

Das Anschlussstück lässt sich auf besonders einfache Weise in Kombination mit konventionellen Behältern verwenden, wenn das Anschlussstück als Einsatz für eine Verschlusskappe ausgebildet ist, mit der eine Behältermündung verschliessbar ist und wenn das Anschlussstück die Dichtung zwischen Verschlusskappe und Behältermündung ist. Die Verschlusskappe kann auf diese Weise gehandhabt werden, ohne dass das Anschlussstück stört. Die Behältermündung bleibt in jedem Fall flüssigkeitsdicht verschlossen. Selbstverständlich liesse sich das Anschlussstück aber auch separat am Behälter anordnen. Die Kombination mit der Verschlusskappe gewährleistet jedoch eine optimale Zugänglichkeit von allen Seiten, was auch die Reinigung erleichtert.

Der Ventilstössel ist besonders vorteilhaft durch einen federelastischen Bodenabschnitt am Anschlussstück gegen die Oeffnung in Schliessstellung pressbar. Auf diese Weise besteht das Anschlussstück gleich wie der Kupplungszapfen nur aus zwei Teilen, ohne dass zusätzliche Federn oder dergleichen angebracht werden müssen. Bei richtiger Materialwahl genügt die Materialelastizität, um eine ausreichende Schliesskraft am Ventilstössel aufzubringen.

Eine zusätzliche Absicherung ergibt sich bei der erfindungsgemässen Trinkvorrichtung, wenn das maskenseitige Ende des Trinkschlauches im innern der Maske mit einem Mundstück-versehen ist, das einen Dichtkopf und einen ihn umgebenden, als axiale Feder wirkenden Wandabschnitt aufweist, mit dem der Dichtkopf gegen einen Ventilsitz am Ende des Trinkschlauches pressbar ist und wenn beim Auseinanderziehen oder Abwinkeln von Mundstück und Trinkschlauchende der Dichtkopf vom Ventilsitz abhebbar ist und wenn die flüssige Nahrung über den Ventilsitz ansaugbar ist. Auf diese Weise ist der Trinkschlauch bei Nichtgebrauch an beiden Enden gas- und flüssigkeitsdicht verschlossen. Erst wenn sich das Mundstück im Mund des Maskenträgers befindet wird auch die maskenseitige Abdichtung aufgehoben und die Flüssigkeit kann angesaugt werden. Bei Freigabe des Mundstückes aus dem Mund verschliesst das Ventil selbsttätig. Auch bei einem allenfalls beschädigten Trinkschlauch kann somit keine Umgebungsluft ungefiltert ins Innere der Maske eindringen. Alternativ kann das maskenseitige Ende des Trinkschlauches auch auf andere Weise mit einem Ventil versehen werden.

Weitere Vorteile und Ausgestaltungen der Erfindung ergeben sich aus der Beschreibung und aus den Zeichnungen. Ein Ausführungsbeispiel der Erfindung ist in den Zeichnungen dargestellt und wird nachstehend genauer beschrieben. Es zeigen:
Figur 1 Eine Vorderansicht auf eine Schutzmaske mit aufgewickeltem Trinkschlauch,
Figur 2 eine Seitenansicht auf die Schutzmaske gemäss Figur 1,
Figur 3 einen Querschnitt durch einen Kupplungszapfen im geschlossenen Zustand,
Figur 4 einen Querschnitt durch ein in eine Verschlusskappe integriertes Anschlussstück im geschlossenen Zustand,
Figur 5 der Kupplungszapfen und das Anschlussstück gemäss den Figuren 3 und 4 im eingekuppelten Zustand,
Figur 6 eine Draufsicht auf dem Ventilstössel gemäss den Figuren 4 und 5,
Figur 7 ein Mundstück in Schliessstellung,
Figur 8 das Mundstück gemäss Figur 7 in Trinkstellung,
Figur 9 ein abgewandeltes Mundstück in Schliessstellung,
Figur 10 das Mundstück gemäss Figur 9 in Trinkstellung,
Figur 11 einen Querschnitt durch die Ebene I-I bei Figur 9,
Figur 12 die Ansicht eines weiteren Mundstückes mit alternativer Ventilausbildung,
Figur 12a einen Schnitt durch die Ebene A-A gemäss Figur 12,
Figur 13 eine Seitenansicht eines drehbar gelagerten Mundstückes, und
Figur 14 eine Draufsicht auf das Mundstück gemäss Figur 13.

Die Figuren 1 und 2 zeigen die Anordnung des Trinkschlauches 2 an einer Maske 1. Diese ist in Figur 1 aus Gründen der besseren Uebersichtlichkeit ohne den Filter 21 dargestellt, dessen Lage in Figur 2 angedeutet ist. Der Filter wird in einen Filteranschlussstutzen 17 eingeschraubt. Darüber befindet sich eine Sprechhilfe 16, beispielsweise in der Form einer Sprechmembran. Die beiden Augengläser sind mit dem Bezugszeichen 15 angedeutet. Unterhalb des Filteranschlussstutzens 17 befindet sich eine Abluftöffnung 18, über welche die verbrauchte Atemluft ausgeatmet wird. Diese Abluftöffnung könnte aber auch ohne weiteres an einer anderen Stelle angeordnet sein. Der Trinkschlauch 2 ist im ungebrauchten Zustand um den Filteranschlussstutzen 17 und um die Sprechvorrichtung 16 gewickelt. Ein Wulst 23 gewährleistet einen sicheren Sitz und verhindert ein Abrutschen des aufgewickelten Trinkschlauches. Am freien Ende des Trinkschlauches ist der Kupplungszapfen 3 angeordnet, der nachstehend noch genauer beschrieben wird. Mit Hilfe einer Lasche 19, die in einen Nocken 20 eingehängt werden kann, lässt sich der Trinkschlauch 2 in der aufgewickelten Position fixieren.

Beim Einsatz des Trinkschlauches wird die Lasche 19 aus dem Nocken 20 ausgehängt, so dass der Kupplungszapfen 3 mit dem Trinkgefäss verbunden werden kann. Der abgewickelte Trinkschlauch ist in Figur 1 mit strichpunktierten Linien angedeutet. Der Trinkschlauch 2 ist an eine Schlauchdurchführung 22 angekoppelt, welche vorzugsweise fest mit der Maske verbunden ist. Auf der Innenseite der Maske ist an der Schlauchdurchführung 22 das nachstehend noch beschriebene Mundstück angeordnet.

Der Aufbau des Kupplungszapfens 3 ist aus Figur 3 ersichtlich. In der Oeffnung 33 des Kupplungszapfens sind einzelne Haltenocken 7 angeordnet. Das Membranteil 4 ist auf der Innenseite mit einem Haltezapfen 6 versehen, der hinter die Nocken 7 eingerastet werden kann. In dieser Stellung legt sich der äusserste Randbereich des Membranteils 4 dichtend an die umlaufende Schulter 5. Das Membranteil 4 ist aus Kautschuk oder aus Kunststoffmaterial gefertigt, so dass es ausreichende Elastizität aufweist. Es kann mit Hilfe eines flachen Werkzeuges wie z.B. eines Schraubenziehers leicht aus den Haltenocken 7 herausgezogen werden. Auf der Aussenseite des Kupplungszapfens 3 ist eine Rastkante 24 angeordnet, an deren Stelle auch einzelne Nocken treten könnten. Der Kupplungszapfen 3 ist in den Trinkschlauch 2 eingesteckt. Um die Dichtwirkung des Membranteils 4 aufzuheben, muss in Pfeilrichtung A Druck auf das Membranteil ausgeübt werden. Dabei wird das Membranteil nach oben geschoben und gleichzeitig deformiert, so dass es nicht mehr dichtend an der umlaufenden Schulter 5 anliegt.

Der Aufbau eines Anschlussstücks 8 ist in Figur 4 dargestellt. Das Anschlussstück ist dabei in den Boden einer Verschlusskappe 11 integriert, die auf eine Behältermündung 12, beispielsweise einer Feldflasche aufgeschraubt ist. Das Anschlussstück bildet dabei gleichzeitig eine Dichtung 13 zwischen der Behältermündung 12 und der Verschlusskappe 11.

Das Anschlussstück 8 hat einen vertieften Hohlraum 34, der oben durch eine Rastkante 35 begrenzt wird. In die zentrale Oeffnung 9 unterhalb des Hohlraums 34 ist ein Ventilstössel 10 eingesetzt. Der Ventilstössel 10 ist auf der Unterseite tellerartig erweitert und hat eine Kegelfläche 26. Rund um den ins Innere des Hohlraumes 34 ragenden Ventilstössel 10 sind Aussparungen 25 angeordnet, wie insbesondere auch aus Figur 6 ersichtlich ist. Diese Aussparungen gewährleisten bei geöffnetem Ventilstössel einen ausreichenden Durchfluss.

Der Ventilstössel 10 wird durch einen federelastischen Bodenabschnitt 14 am Anschlussstück 8 in Schliessstellung gehalten. Seitliche Ausschnitte 36 sorgen dafür, dass bei geöffnetem Ventilstössel 10 die Flüssigkeit durch die Oeffnung 9 strömen kann. Das Anschlussstück 8 ist aus einem relativ weichen, gummielastischen Material gefertigt. Der Ventilstössel 10 ist vorzugsweise ebenfalls aus Kunststoffmaterial gefertigt, kann jedoch etwas härter sein als das Anschlussstück 8.

Figur 5 zeigt den Kupplungszapfen 3 im eingekuppelten Zustand. Die Rastkante 24 am Kupplungszapfen 3 ist hinter die Rastkante 35 am Anschlussstück 8 eingerastet. In dieser Position presst der Ventilstössel 10 das Membranteil 4 nach oben, so dass die Dichtwirkung an der umlaufenden Schulter 5 aufgehoben wird. Die Haltenocken 7 dienen dabei gleichzeitig als Hubbegrenzung für das Membranteil 4 und den Ventilstössel 10. Gleichzeitig wird aber auch der Ventilstössel 10 nach unten gepresst, so dass gegen die Kraft des federelastischen Bodenabschnitts 14 die Kegelfläche 26 von der Oeffnung 9 abhebt. In dieser Position kann Flüssigkeit in Pfeilrichtung B durch die Oeffnung 9 bzw. durch die Aussparungen 25 und durch den Kupplungszapfen 3 in den Trinkschlauch 2 gelangen.

Bei beendetem Trinkvorgang wird der Kupplungszapfen 3 aus dem Hohlraum 34 herausgezogen, wobei automatisch sowohl der Ventilstössel 10 als auch das Membranteil 4 wieder in Schliessstellung kommen. Um zu verhindern, dass eine stehende Flüssigkeitssäule im Trinkschlauch 2 verbleibt, kann Atemluft in den Trinkschlauch 2 eingeblasen werden. Das Membranteil 4 wird dabei etwas von der umlaufenden Schulter 5 abgehoben, so dass die Flüssigkeitssäule leicht ausgeblasen werden kann.

Aufbau und Funktion des Mündstücks im Innern der Maske sind aus den Figuren 7 und 8 ersichtlich. Das Mundstück 28 ist als rohrartiger Hohlkörper ausgebildet, der am unteren Ende einen Dichtkopf 30 aufweist. Dieser Dichtkopf presst sich gegen das Trinkrohrende 27, das auch das Ende der eingangs erwähnten Schlauchdurchführung 22 sein kann. Der Dichtkopf 30 ist von einem Wandabschnitt 32 umgeben, der aus elastischem Material als axiale Feder ausgebildet ist und der sich oberhalb einer Oeffnung 29 an das Mundstück 28 anschliesst. Die Oeffnung 29 liegt oberhalb des Ventilsitzes 31, so dass das Trinkschlauchende 27 durch den Dichtkopf 30 flüssigkeitsdicht verschlossen bleibt. Die Schliesskraft in Pfeilrichtung C wird dabei durch die vorgespannte Wand 32 aufgebracht. Am unteren Ende ist der Wandabschnitt 32 auf das Trinkschlauchende 27 aufschnappbar.

Zum Trinken muss das Mundstück 28 in Pfeilrichtung D vom Trinkschlauchende 27 weggezogen und/oder abgewinkelt werden. Dies erfolgt vorzugsweise so, dass zuerst durch Andrücken der Maske von aussen das geschlossene Mundstück zum Mund geführt wird und mit diesem erfasst wird. Dann wird die Maske losgelassen, so dass sich das Trinkschlauchende 27 wieder vom Mund entfernt. Auf diese Weise entsteht die Zugbewegung, mit deren Hilfe wie in Figur 8 dargestellt der Dichtkopf 30 vom Ventilsitz 32 abgehoben wird. Die Flüssigkeit gelangt nun über die Oeffnung 29 in den Mund. Sobald das Mundstück losgelassen wird, presst der Wandabschnitt 32 den Dichtkopf 30 wieder gegen das Trinkschlauchende 27. Zum Ausblasen des Trinkschlauches 2 nach beendetem Trinkvorgang muss das Mundstück in der in Figur 8 dargestellten Position gehalten werden.

Beim Ausführungsbeispiel gemäss den Figuren 9 bis 11 ist der Dichtkopf am Mundstück 28 als Ventilklappe 37 ausgebildet, welche auf der Innenseite des Wandabschnittes 32 angeordnet ist. Wie aus Figur 11 ersichtlich ist, dient als Verbindung zwischen Ventilklappe 37 und Wandabschnitt 32 eine verstärkte Wandpartie 38, welche sicherstellt, dass die Ventilklappe 37 mit ausreichender Kraft auf den Ventilsitz 31 gepresst wird. Zum Oeffnen der Ventilklappe muss das Mundstück 28 in Pfeilrichtung E abgewinkelt werden, was ebenfalls durch Andrücken und Loslassen der Maske von aussen geschehen kann. Auch hier ist das Mundstück an seinem unteren Ende auf das Trinkschlauchende 27 verschlusskappenartig aufgeschnappt.

Das Mundstück gemäss den Figuren 12 bzw. 12a zeigt eine alternative Ausbildung des Schliessventils. In das Mundstück 28 ist ein im wesentlichen rotationssymmetrisches Schliessstück 39 federelastischem Material eingepresst. Es kann aus Kautschuk oder aus einem geeigneten Kunststoffmaterial gefertigt sein. Im Schliessstück 39 ist ein Schlitz 40 angeordnet, der im Ruhezustand geschlossen bleibt. Zum Trinken wird das abgebogene Trinkschlauchende 27 durch Handdruck von aussen zum Mund geführt. Die Schlauchbiegung erlaubt eine Distanzüberbrückung zwischen Ruhelage und Trinklage. Durch Zusammenpressen des Mundstückes mit Hilfe der Zähne bzw. der Lippen kann der Schlitz 40 aufgebogen und damit geöffnet werden. Der Schlitz ist daher etwa quer zum Mund angeordnet.

Zum Verschieben des Mundstückes von der Ruhelage in die Trinklage und wieder zurück kann es in bestimmten Fällen vorteilhaft sein, wenn der maskenseitige Endabschnitt des Trinkschlauches, an dem das Mundstück befestigt ist, schwenkbar gelagert ist, wobei die Schlauchdurchführung an der Maskenwand als Drehlager ausgebildet ist. Eine derartige Konstruktion ist in den Figuren 13 und 14 dargestellt. Die Schlauchdurchführung 22 ist als abgewinkeltes separates Bauteil ausgebildet, an dem aussen der Trinkschlauch 2 aufgesteckt ist. Auf der Maskeninnenseite ist ein Trinkschlauchende 27 mit dem Mundstück 28 aufgesetzt. Dieses Mundstück kann z.B. gemäss den Figuren 12 und 12a ausgebildet sein. Aber auch eine der vorerwähnten anderen Mundstückarten wäre denkbar.

Zusammen mit der Maskenwand bildet die Schlauchdurchführung 22 ein Drehlager 44. In diesem Lager, das mit Hilfe von Dichtungsringen 45 abgedichtet ist, kann die Schlauchdurchführung 22 und damit das Mundstück 28 um einen Winkel von ca. 60 bis 90° gedreht werden. Wie in Figur 13 mit unterbrochenen Linien angedeutet, gelangt die ganze Anordnung so von einer Ruhelage in eine Trinklage. Selbstverständlich muss die Schlauchdurchführung 22 nicht unbedingt als separates Teil ausgebildet sein. Die Schlauchdurchführung könnte auch einstückig mit dem Trinkschlauchende 27 und/oder mit dem von aussen herangeführten Schlauch 2 ausgebildet sein.

Die dargestellte Konstruktion mit dem Drehlager 44 erlaubt auch eine besonders einfache Zerlegung und Reinigung. Die Schlauchdurchführung 22 kann nämlich nach Entfernen des Schlauchendes 27 in Achsrichtung des Drehlagers aus der Maske herausgezogen werden. Um ein unbeabsichtigtes Herausziehen zu verhindern, ist ein Sicherungselement vorgesehen, welches derart mit der Maske zusammenwirkt, dass die Schlauchdurchführung nur in einer bestimmten Relativlage zur Maske herausziehbar ist. Das Sicherungselement besteht aus einem Segment 41 mit einer geraden Fläche 43. Dieses Segment greift an der Maskenwand hinter einen Nocken 42, so dass beinormaler Gebrauchsstellung die Schlauchdurchführung nicht herausgezogen werden kann. Zum Entfernen der Schlauchdurchführung muss diese um ca. 180° gedreht werden, bis die Fläche 43 etwa parallel zum Nocken 42 verläuft. Der Nocken 42 ist so dimensioniert, dass er, Parallelität vorausgesetzt, im Abstand zur Fläche 43 angeordnet ist. In dieser Lage kann nun die Schlauchdurchführung 22 axial herausgezogen werden. Selbstverständlich wären auch noch andere Sicherungselemente wie z.B. steckbare Bolzen, Sperrklinken usw. denkbar.

## Patentansprüche

1. Trinkvorrichtung für eine Schutzmaske, insbesondere für eine Militärschutzmaske, zur Aufnahme flüssiger Nahrung durch die Maske, bestehend aus einem an der Maske (1) angeordneten Trinkschlauch (2), dessen freies Ende mit einer Ventilvorrichtung versehen ist, dadurch gekennzeichnet, dass die Ventilvorrichtung ein Kupplungszapfen (3) ist, dessen Oeffnung mit einem flexiblen Membranteil (4) verschliessbar ist, das sich in ungekuppeltem Zustand dichtend an eine umlaufende Schulter (5) anlegt und das durch Druck im Zentrum derart deformierbar ist, dass die Dichtwirkung aufhebbar ist.

2. Trinkvorrichtung nach Anspruch 1, dadurch gekennzeichnet, dass das Membranteil mit einem zentralen Haltezapfen (6) versehen ist, der hinter Haltenocken (7) in der Oeffnung des Kupplungszapfens einrastbar ist und dass mittels der Haltenocken (7) der Hub des Membranteils bei dessen Deformation begrenzbar ist.

3. Trinkvorrichtung nach Anspruch 1 oder 2, dadurch gekennzeichnet, dass der Kupplungszapfen in ein Anschlussstück (8) einrastbar ist, das mit einer Oeffnung (9) und mit einem durch die Oeffnung geführten Ventilstössel (10) versehen ist und dass bei eingerastetem Kupplungszapfen (3) das Membranteil (4) mit dem Ventilstössel (10) deformierbar ist und der Ventilstössel gleichzeitig in Oeffnungsstellung pressbar ist.

4. Trinkvorrichtung nach Anspruch 3, dadurch gekennzeichnet, dass das Anschlussteil (8) als Einsatz für eine Verschlusskappe (11) ausgebildet ist, mit der eine Behältermündung (12) verschliessbar ist und dass das Anschlussteil die Dichtung (13) zwischen Verschlusskappe und Behältermündung ist.

5. Trinkvorrichtung nach Anspruch 3 oder 4, dadurch gekennzeichnet, dass der Ventilstössel (10) durch einen federelastischen Bodenabschnitt (14) am Anschlussteil (8) gegen die Oeffnung (9) in Schliessstellung pressbar ist.

6. Trinkvorrichtung, nach einem der Ansprüche 1 bis 5, dadurch gekennzeichnet, dass das maskenseitige Ende (27) des Trinkschlauches (2) im innern der Maske (1) mit einem Mundstück (28) versehen ist, das einen Dichtkopf (30) und einen ihn umgebenden, als axiale Feder wirkenden Wandabschnitt (32) aufweist, mit dem der Dichtkopf gegen einen Ventilsitz (31) am Ende des Trinkschlauches pressbar ist und dass beim Auseinanderziehen oder beim Abwinkeln von Mundstück (28) und Trinkschlauchende (27) der Dichtkopf (30) vom Ventilsitz (31) abhebbar ist und die flüssige Nahrung über den Ventilsitz ansaugbar ist.

7. Trinkvorrichtung nach Anspruch 6, dadurch gekennzeichnet, dass der als Feder wirkende Wandabschnitt (32) verschlusskappenartig ausgebildet ist, wobei sich der vertiefte Kappenboden oberhalb der Oeffnung (29) an den Ventilkonus (30) anschliesst und der untere Kappenrand auf das Ende des Trinkschlauches (27) schnappbar ist.

8. Trinkvorrichtung nach Anspruch 6, dadurch gekennzeichnet, dass der Dichtkopf (30) eine Ventilklappe (37) aufweist, die auf der Innenseite des umlaufenden Wandabschnittes befestigt ist und sich auf den Ventilsitz anpresst und die durch Abwinkeln des Mundstückes öffenbar ist.

9. Trinkvorrichtung nach Anspruch 1 oder 2, dadurch gekennzeichnet, dass das Membranteil (4) derart an der umlaufenden Schulter (5) anliegt, dass die Dichtwirkung durch einen Ueberdruck im Trinkschlauch mittels Einblasen von Atemluft aufhebbar ist.

10. Trinkvorrichtung, nach einem der Ansprüche 1 bis 5, dadurch gekennzeichnet, dass das maskenseitige Ende (27) des Trinkschlauches (2) im Inneren der Maske (1) mit einem Mundstück (28) versehen ist, an dem ein federelastisches Schliessstück (39) mit einer Oeffnung (40) angeordnet ist, welche in Ruhelage geschlossen ist und welche durch Zusammenpressen des Schliessstückes zu öffnen ist.

11. Trinkvorrichtung nach Anspruch 10, dadurch gekennzeichnet, dass das Schliessstück ein in das Mundstück eingepresster Körper aus Kautschuk oder aus Kunststoff ist, und dass die Oeffnung ein Schlitz (40) ist, dessen Begrenzungskanten unter Druck in seiner Längsrichtung aufweitbar sind.

12. Trinkvorrichtung nach einem der Ansprüche 1 bis 11, dadurch gekennzeichnet, dass der Trinkschlauch (2) an der Vorderseite der Schutzmaske aufgewickelt ist und mit einer Lasche (19) an der Maske befestigt ist.

13. Trinkvorrichtung, nach einem der Ansprüche 1 bis 12, dadurch gekennzeichnet, dass der maskenseitige Endabschnitt (27) des Trinkschlauches im Inneren der Maske schwenkbar gelagert ist, wobei die Schlauchdurchführung (22) an der Maskenwand als Drehlager (44) ausgebildet ist.

14. Trinkvorrichtung nach Anspruch 13, dadurch gekennzeichnet, dass die Schlauchdurchführung (22) in Achsrichtung des Drehlagers (44) aus der Maske herausziehbar ist, und dass ein Sicherungselement (41) derart mit der Maske zusammenwirkt, dass die Schlauchdurchführung (22) nur in einer bestimmten Relativlage zur Maske herausziebar ist.

## Claims

1. A drinking arrangement for a protective mask, in particular for a military protective mask, for taking in liquid nourishment through the mask, comprising a drinking tube (2) which is arranged on the mask (1) and the free end of which is provided with a valve device, characterised in that the valve device is a coupling spigot (3) whose opening is closable with a flexible diaphragm portion (4) which in the uncoupled condition bears sealingly against a peripheral shoulder (5) and which is deformable by pressure in the centre in such a way that the sealing effect can be removed.
2. A drinking arrangement according to claim 1 characterised in that the diaphragm portion is provided with a central holding plug portion (6) which is engageable behind holding projections (7) in the opening in the coupling spigot and that the stroke movement of the diaphragm portion upon deformation thereof can be restricted by means of the holding projections (7).

3. A drinking arrangement according to claim 1 or claim 2 characterised in that the coupling spigot is engageable into a connecting portion (8) which is provided with an opening (9) and with a valve rod (10) which is guided through the opening, and that when the coupling spigot (3) is in the engaged condition the diaphragm portion (4) is deformable with the valve rod (10) and the valve rod can be simultaneously pressed into the open position.

4. A drinking arrangement according to claim 3 characterised in that the connecting portion (8) is in the form of an insert for a closure cap (11) with which a container mouth (12) can be closed and that the connecting portion is the seal (13) between the closure cap and the container mouth.

5. A drinking arrangement according to claim 3 or claim 4 characterised in that the valve rod (10) can be pressed by a resilient bottom portion (14) on the connecting portion (8) against the opening (9) in the closed position.

6. A drinking arrangement according to one of claims 1 to 5 characterised in that the mask end (27) of the drinking tube (2) is provided in the interior of the mask (1) with a mouthpiece (28) which has a sealing head (30) and a wall portion (32) which surrounds the sealing head and which acts as an axial spring and with which the sealing head can be pressed against a valve seat (31) at the end of the drinking tube, and that when the mouthpiece (28) and the end (27) of the drinking tube are pulled apart or bent the sealing head (30) can be lifted off the valve seat (31) and the liquid nourishment can be sucked in by way of the valve seat.

7. A drinking arrangement according to claim 6 characterised in that the wall portion (32) which acts as a spring is of a closure caplike configuration, wherein the recessed cap end portion adjoins the valve cone (30) above the opening (28) and the lower edge of the cap can be snapped on to the end of the drinking tube (27).

8. A drinking arrangement according to claim 6 characterised in that the sealing head (30) has a valve flap (37) which is fixed on the inside of the peripherally extending wall portion and which is pressed against the valve seat and which can be opened by bending of the mouthpiece.

9. A drinking arrangement according to claim 1 or claim 2 characterised in that the diaphragm portion (4) bears against the peripheral shoulder (5) in such a way that the sealing effect can be removed by an increased pressure in the drinking tube by blowing in respiration air.

10. A drinking arrangement according to one of claim 1 to 5 characterised in that the mask end (27) of the drinking tube (2) is provided in the interior of the mask (1) with a mouthpiece (28) on which there is arranged a resilient closure portion (39) with an opening (40) which is closed in the rest position and which is to be opened by compressing the closure portion.

11. A drinking arangement according to claim 10 characterised in that the closure portion is a body of rubber or plastics material which is pressed into the mouthpiece and that the opening is a slit (40), wherein the edges defining the slit can be expanded under pressure in its longitudinal direction.

12. A drinking arrangement according to one of claims 1 to 11 characterised in that the drinking tube (2) is wound on at the front of the protective mask and secured to the mask by a tongue (19).

13. A drinking arrangement according to one of claims 1 to 12 characterised in that the mask end portion (27) of the drinking tube is mounted pivotably in the interior of the mask, wherein the means (22) for passing the tube through at the wall of the mask is in the form of a rotary mounting (44).

14. A drinking arrangement according to claim 13 characterised in that the means (22) for passing through the tube is removable from the mask in the axial direction section of the rotary mounting (44) and that a securing element (41) co-operates with the mask in such a way that the means (22) for passing through the tube can be pulled out only in a given relative position with respect to the mask.

## Revendications

1. Dispositif pour boire pour un masque protecteur, notamment un masque protecteur militaire, permettant d'absorber une nourriture liquide à travers le masque, comportant un tuyau pour boire (2) prévu au niveau du masque (1) et dont l'extrémité libre est pourvue d'un dispositif de soupape, caractérisé en ce que le dispositif de soupape est constitué par un pivot d'accouplement (3) dont l'ouverture est apte à être fermée par un élément flexible formant membrane (4) s'appliquant de façon étanche contre un épaulement circulaire (5), à l'état non accouplé, et apte à se déformer par pression au centre de telle sorte que l'effet d'étanchéité puisse être supprimé.

2. Dispositif pour boire selon la revendication 1, caractérisé en ce que l'élément formant membrane est pourvu d'une tige d'arrêt centrale (6) apte à être emboîtée derrière des ergots d'arrêt (7) dans l'orifice du pivot d'accouplement, et en ce que la course de l'élément formant membrane lors de la déformation de celui-ci est apte à être limitée à l'aide des ergots d'arrêt (7).

3. Dispositif pour boire selon la revendication 1 ou 2, caractérisé en ce que le pivot d'accouplement est apte à être emboîté dans une pièce de raccordement (8) pourvue d'un orifice (9) et d'un poussoir de soupape (10) guidé à travers ledit orifice, et en ce que, en position emboîtée du pivot d'accouplement (3), l'élément formant membrane (4) est apte à être déformé par le poussoir de soupape (10) et celui-ci est en même temps apte à être comprimé en position d'ouverture.

4. Dispositif pour boire selon la revendication 3, caractérisé en ce que l'élement de raccordement (8) est conçu sous la forme d'un insert pour un couvercle (11) permettant de fermer une ouverture de récipient (12), et en ce que l'élément de raccordement constitue d'étanchéité (13) entre le couvercle et l'ouverture de récipien.

5. Dispositif pour boire selon la revendication 3 ou 4, caractérisé en ce que le poussoir de soupape (10) est apte à être comprimé au niveau de l'élément de raccordement (8) contre l'orifice (9) en position fermée, par une section de fond (14) élastique formant ressort.

6. Dispositif pour boire selon l'une quelconque des revendications 1 à 5, caractérisé en ce que l'extrémité (27) du tuyau pour boire (2) prévue coté masque est pourvue à l'intérieur dudit masque (1) d'une embouchure (28) présentant une tête d'étanchéité (30) et une section de paroi (32) entourant celle-ci et agissant comme ressort axial, et grâce à laquelle la tête d'étanchéité est pote à être comprimé contre un siège de soupape (31) situé à l'extrémité du tuyau pour boire, et en ce que la tête d'étanchéité (30) est pote à être soulevée du siège de soupape (31) lorsqu'on sépare l'embouchure (28) et l'extrémité (27) du tuyau pour boire ou qu'on les plie l'une par rapport à l'autre, et la nourriture liquide est alors apte à être aspirée par l'intermidiaire du siège de soupape.

7. Dispositif pour boire selon la revendication 6, caractérisé en ce que la section de paroi (32) agissant à un ressort est comme à un couvercle, le fond de couvercle en creux étant raccordé au-dessus de l'orifice (29) au cône de souppape (30) et le bord de couvercle inférieur étant apte à être encliqueté sur l'extrémité du tuyau pour boire (27).

8. Dispositif pour boire selon la revendication 6, caractérisé en ce que la tête d'étanchéité (30) possède un clapet de soupape (37) qui est fixé sur la face interne de la section de paroi circulaire, qui est comprimé sur le siège de soupape et qui est apte à s'ouvrir lorsque l'embouchure est pliée.

9. Dispositif pour boire selon la revendication 1 ou 2, caractérisé en ce que l'élément formant membrane (4) est appliqué sur l'épaulement circulaire (5) de telle sorte que l'effet d'étanchéité puisse être supprimé par une surpression dans le tuyau pour boire obtenue par insufflation d'air expiré.

10. Dispositif pour boire selon l'une quelconque des revendications 1 à 5, caractérisé en ce que l'extrémité (27) du tuyau pour boire (2) située côté masque est pourvue à l'intérieur du masque (1) d'une embouchure (28) sur laquelle est disposé un élément de fermeture (39) élastique formant ressort muni d'un orifice (40) qui est fermé en position de repos et qui doit être ouvert par pression dudit élément de fermeture.

11. Dispositif pour boire selon la revendication 10, caractérisé en ce que l'élément de fermeture est formé par un corps en caoutchouc ou en matière plastique enfoncé dans l'embouchure, et en ce que l'orifice consiste en une fente (40) dont les bords limites sont aptes à être élargis par pression dans sa direction longitudinale.

12. Dispositif pour boire selon l'une des revendications 1 à 11, caractérisé en ce que le tuyau pour boire (2) est enroulé au niveau de la face avant du masque protecteur et fixé audit masque par une languette (19).

13. Dispositif pour boire selon l'une quelconque des revendications 1 à 12, caractérisé en ce que la section d'extrémité (27) du tuyau pour boire située côté masque est montée pivotante à l'intérieur du masque, le passage de tuyau (22) prévu sur la paroi du masque étant conçu comme un support pivotant (44).

14. Dispositif pour boire selon la revendication 13, caractérisé en ce que le passage de tuyau (22) est apte à être extrait du masque dans le sens axial du support pivotant (44), et en ce qu'un élémént d'arrêt (41) coopère avec le masque de telle sorte que le passage de tuyau (22) ne puisse être extrait que dans une position relative donnée par rapport au masque.
